# FASCICULE DE BREVET EUROPEEN

(11) **EP 0 684 187 B1**
(45) Date de publication et mention de la délivrance du brevet: **15.07.1998**
(21) Numéro de dépôt: 95420132.3
(22) Date de dépôt: 23.05.1995
(51) Int. Cl.: B65D 47/06, B65D 55/02, B65D 51/22

(54) **Bouchon-verseur à opercule d'inviolabilité**
Ausgiesskappe mit Garantieverschluss
Pouring cap with tamper-evident closure

(30) Priorité: 24.05.1994 FR 9406501
(43) Date de publication de la demande: 29.11.1995
(73) Titulaire: RICAL, F-21603 Longvic Cédex (FR)
(72) Inventeur: Guglielmini, Bernard, F-21800 Crimolois (FR)
(74) Mandataire: Kremer, Robert A.M.

(56) Documents cités:
- DE-A- 4 139 896
- FR-A- 1 417 219
- FR-E- 87 186
- GB-A- 884 691
- GB-A- 2 200 898

## Description

La présente invention concerne le conditionnement de produits divers, plus particulièrement liquides, pulvérulents, voire pâteux, dans des récipients destinés à être utilisés pour la fonction première de conditionnement d'une quantité déterminée de produits et pour une fonction seconde de distribution d'un tel produit.

L'invention concerne plus spécifiquement les bouchons-verseurs qui sont adaptés sous forme fermée sur des récipients, avant ou après la phase de remplissage.

La technique antérieure connaît des bouchons-verseurs qui sont composés d'un col épanoui ou non et sur lequel peut être montée ou démontée une capsule de fermeture. Pour la fonction de versage, de tels bouchons peuvent être considérés comme particulièrement bien adaptés, au point que la technique ne semble pas receler de développements ou propositions nouvelles.

De tels bouchons-verseurs doivent aussi nécessairement répondre à une autre obligation qui est celle de pouvoir assurer, de façon étanche et inviolable, la fermeture du récipient, de manière à fournir à l'utilisateur, lors de la première mise en service, une certitude que le bouchon n'a fait l'objet d'aucune tentative, réussie ou non, d'ouverture frauduleuse ou de violabilité.

A proprement parler, une telle fonction n'est pas assurée par le bouchon-verseur, mais par des moyens ajoutés qu'il convient de détruire par tout moyen approprié.

Dans le cas d'application de bouchons-verseurs adaptés de façon démontable sur des récipients, généralement à usage unique, une telle méthode s'est avérée peu convenable et a fait naître des propositions de substitution consistant à doter le bouchon-verseur d'une membrane d'étanchéité, operculant la section de passage pour garantir l'inviolabilité du contenant.

Les propositions connues font intervenir une membrane qui se caractérise par la nécessité de développer un effort d'arrachage, relativement élevé, créant un inconfort d'utilisation, voire, dans certains cas, une impossibilité d'ouverture manuelle sans recourir à un outillage adapté ou de fortune.

La fonction d'arrachage ou d'ouverture est généralement telle qu'elle provoque aussi, lors de la déchirure et par la mise en relation du milieu interne avec le milieu externe, des projections plus ou moins importantes, qui ont généralement un effet polluant certain.

De tels inconvénients sont encore plus pénalisants lorsque le bouchon-verseur présente un diamètre d'ouverture faible, rendant encore plus délicat, voire problématique, l'accès à la membrane, soit directement, soit par l'intermédiaire d'un élément de préhension qui lui est associé.

Pour tenter de supprimer les inconvénients ci-dessus, il pourrait être considéré que la solution à adopter consiste à réaliser la membrane ou l'opercule d'inviolabilité avec une épaisseur faible, de telle sorte que l'effort d'arrachage reste modeste. Pour obtenir un tel effet, il est nécessaire de réaliser la membrane avec une épaisseur de quelques centièmes de millimètres qui, en fonction des matières mises en oeuvre, fait naître le risque de micro-perforations préjudiciables au caractère hermétique du conditionnement devant être réalisé. Un tel risque est notamment largement à considérer lorsque le bouchon-verseur est réalisé par moulage en matière plastique, tel que, par exemple, en polyéthylène basse densité.

Le brevet FR 1 417 219 révèle un bouchon-verseur à opercule d'inviolabilité composé d'une base de liaison avec un récipient comprenant un col tubulaire obturé intérieurement par un opercule lié au col par une zone de moindre résistance, et d'un capuchon à vis qui peut être adapté audit col. L'opercule porte un téton mâle central, en saillie vers le haut , et le capuchon comporte un téton femelle, en saillie vers le bas, de façon que lors du premier vissage du capuchon sur le col, les deux tétons s'interpénètrent et deviennent solidaires avant la déchirure de la zone de moindre résistance de l'opercule. Selon l'addition n° 87 186 à ce brevet, le téton mâle et le téton femelle sont filetés de sorte que le téton mâle se visse dans le téton femelle.

L'invention a pour objet un nouveau bouchon-verseur dont la structure générale peut être qualifiée comme issue de l'art antérieur, mais qui est pourvue de moyens particuliers, permettant d'assumer la fonction d'inviolabilité lors de la première utilisation, en n'exigeant de la part de l'utilisateur qu'un faible effort physique pour le déchirage de l'opercule qui est, en outre, à même de garantir une ouverture sans risque de projection du contenant interne au récipient.

Un autre objet de l'invention est de permettre la réalisation d'un bouchon-verseur entièrement en matière plastique moulée, à base de deux éléments constitutifs qui peuvent être montés et assemblés de manière automatique, pour constituer un ensemble garantissant lors de la première utilisation une fonction d'information d'inviolabilité indubitable pour l'utilisateur.

Un autre objet de l'invention est de garantir la réalisation d'un bouchon-verseur en matière plastique dont le moyen, operculant la section de passage du bouchon-verseur, est à même d'assumer une fonction de fermeture étanche, exempte de micro-trous ou micro-perforations, sans que sa déchirure ou son ouverture n'exige de la part de l'utilisateur une dépense physique importante avec des risques de projection.

Un autre objet de l'invention est d'offrir à l'utilisateur, après une première ouverture, une possibilité de refermeture étanche, efficace, s'opposant à tout échange entre le milieu interne dit contenant et le milieu extérieur.

Tel que revendiqué, le bouchon-verseur à opercule d'inviolabilité comprend, à partir d'une base de liaison avec un récipient, un col tubulaire auquel peut être adapté un capuchon de fermeture à vis, le col étant obturé intérieurement par un opercule qui est lié audit col par une zone de moindre résistance et sur lequel un appendice cylindrique s'élève de façon centrée à l'intérieur du col. Le capuchon prévu pour coopérer, en position de fermeture, avec le col pour assurer la fermeture de ce dernier comporte un embout tubulaire axial engageable sur l'appendice. Selon l'invention, ledit embout est conçu pour coopérer avec le col par des moyens de vissage et des moyens sont prévus pour lier angulairement l'embout et l'appendice dans le sens de dévissage après un premier montage par vissage du capuchon sur le col.

Diverses autres caractéristiques ressortent de la description faite ci-dessous en référence aux dessins annexés qui montrent, à titre d'exemples non limitatifs, des formes de réalisation de l'objet de l'invention.

La figure **1** est une perspective à l'état fermé du bouchon-verseur conforme à l'invention.

La figure **2** est une coupe diamétrale prise selon le plan II - **II** de la figure **1**.

La figure **3** est une perspective éclatée, partie en coupe, mettant en évidence certaines caractéristiques constructives d'une variante de réalisation de l'objet de l'invention.

La figure **4** est une coupe-élévation partielle illustrant le bouchon-verseur selon l'invention dans l'état consécutif à la première ouverture.

La figure **5** est une coupe-élévation partielle faisant apparaître une variante de réalisation de l'un des moyens de l'invention.

Selon les figures **1** et **2**, le bouchon-verseur conforme à l'invention est présenté en tant qu'élément indépendant susceptible d'être rapporté par une base de liaison **1** sur un récipient **2** en toute matière appropriée.

Les moyens de liaison entre la base **1** et le récipient **2** ne font pas partie directement de l'invention et relèvent de la technique antérieure connue. Dans le même esprit, il doit aussi être considéré que l'objet de l'invention pourrait être mis en oeuvre sur un bouchon-verseur dont la base **1** ferait partie intégrante du récipient **2**.

Dans l'exemple préféré, tel qu'illustré selon les figures **1** et **2**, la base de liaison **1** est constituée par une collerette qui est liée à un col tubulaire cylindrique **3** d'axe x-x' par un soufflet **4** déformable selon une amplitude telle qu'il permette de placer le col **3**, soit dans une position invaginée à l'intérieur du récipient **2**, soit après traction dans une position d'extension, tel qu'illustré par la figure **2** et correspondant à un état d'utilisation.

De préférence, le bouchon est réalisé en une matière plastique appropriée, telle qu'en polyéthylène basse densité.

Le col cylindrique tubulaire **3** est prolongé par une partie supérieure **5** de forme épanouie, formant un bec verseur annulaire se terminant par une lèvre **6** à caractère légèrement déformable. Le col cylindrique **3** comporte, par ailleurs, sur sa paroi périphérique intérieure au moins un filet hélicoïdal **7** apte à coopérer avec des moyens de vissage complémentaire **8** présentés par la paroi périphérique extérieure d'un embout tubulaire **9** formé axialement par la face inférieure **10** d'une capsule **11** de fermeture du bec verseur. La capsule **11** comporte, à sa périphérie ou organisée de façon sensiblement équivalente, un anneau de préhension et de traction **12** occupant à l'état de repos une position stable dans le plan de la capsule **11**, tel que cela est illustré par les figures **1** et **2**. La capsule **11** présente, par ailleurs, à partir de sa face inférieure **10**, un rebord annulaire **13** délimitant un logement **14** à l'intérieur duquel s'emboîte la lèvre **6** pour assumer une fonction de fermeture dans la position de montage de la capsule **11** sur le col **3**.

Selon l'invention, le col **3** est obturé sensiblement dans le plan de raccordement avec le soufflet **4**, par un opercule **15** venu de moulage et présentant une zone **16** de moindre résistance qui peut être réalisée de toutes façons convenables. La zone **16** peut correspondre à un sillon périphérique dont le diamètre est, par exemple, voisin ou légèrement inférieur au diamètre intérieur du filet hélicoïdal **7**. L'opercule **15** est surmonté par un appendice **17** cylindrique, s'élevant sensiblement sur toute la hauteur du col **3** et de la partie supérieure **5**, en étant centré sur l'axe x-x'. De préférence mais non nécessairement, l'appendice **17** est réalisé sous une forme tubulaire, en présentant un diamètre extérieur choisi pour permettre son engagement à l'intérieur de l'embout tubulaire **9**.

La réalisation ci-dessus permet, lors du montage de la capsule **11**, d'engager l'embout **9** sur l'appendice **17**, comme cela est illustré par la figure **2**.

Selon l'invention, il est prévu de faire intervenir, entre l'appendice **17** et l'embout **9**, des moyens capables de les lier angulairement dans le sens de dévissage après un premier montage de la capsule **11** sur le col **3**, par la coopération des filets **7** et **8**. Les moyens de liaison angulaire, désignés dans leur ensemble par la référence **18**, sont constitués, dans un premier exemple de réalisation selon les figures **2** et **3**, par des crans **18** en forme de dents de loup asymétriques, formées en saillie sur la partie supérieure de l'appendice **17** et plus particulièrement sur le rebord transversal de ce dernier. Chaque cran **18** comprend une rampe **19** inclinée de façon montante dans le sens de vissage normal et se raccordant à une face abrupte **20** qui aboutit à la rampe **19** du cran consécutif.

Les moyens de liaison angulaire comprennent, par ailleurs, sur le fond **21** de l'embout tubulaire **9**, des crans complémentaires **22** présentant une forme conjuguée à celle des crans **18**. Ainsi, lors de la première mise en place de la capsule **11**, le vissage de l'embout **9** par les moyens **7** et **8** aboutit à faire coopérer les crans **18** et **22**, jusque dans la position d'engagement axial maximal dans laquelle les crans **18** et **22** sont en engagement mutuel, s'opposant à toute possibilité de dévissage de la capsule **11**.

Les moyens de liaison angulaire, tels que décrits ci-dessus, pourraient être réalisés de façon sensiblement différente, en faisant intervenir des crans équivalents techniquement pour la fonction devant être assumée, mais formés relativement sur la périphérie extérieure de l'appendice **17** et respectivement sur la périphérie intérieure de l'embout **9**, soit à proximité du bord transversal et du fond **21**, soit à proximité de l'opercule **15**.

Selon l'invention, il est prévu de faire intervenir également des moyens **23** de liaison axiale, entre l'appendice **17** et l'embout **9**. Dans une forme de réalisation avantageuse, les moyens **23** comprennent au moins un filet hélicoïdal **24** formé par la périphérie extérieure de l'embout **17** et au moins un filet hélicoïdal **25** présenté par la paroi périphérique interne de l'embout **9**. Les filets **24** et **25** sont formés de manière à permettre un vissage entre eux simultané à celui des filets **7** et **8** décrits précédemment.

Les filets **24** et **25** sont, par ailleurs, réalisés de manière à respecter la condition précédente qui est d'assurer la coopération et l'imbrication ou l'emboîtement des crans **18** et **22** lors du vissage à fond de filets de la capsule **11**, par l'intermédiaire de l'embout **9**, à la fois par engagement sur l'appendice **17** et par coopération avec le filet **7** du col **3**.

Ainsi, dans cette position, tel qu'illustré par la figure **2**, la capsule **11** est montée de manière ferme et étanche sur le col **3** qui est, par ailleurs, obturé par l'intermédiaire de l'opercule **15**. Cet état correspond à une première fermeture du récipient **2** après remplissage de son contenu.

Lorsque l'utilisateur souhaite opérer une première ouverture du récipient **2**, il agit tout d'abord sur le ou les anneaux **12** pour placer le soufflet **4** dans la position selon la figure **2**, à partir d'une position rentrée non représentée, mais bien connue.

Dans cet état, l'utilisateur peut alors agir sur la capsule **11** dans le sens classique de dévissage, pour extraire l'embout **9**. Une telle action de dévissage qui est autorisée par la coopération des filets **7** et **8** se trouve, par contre, entravée par l'imbrication des crans **18** et **22**.

L'action de dévissage imposée par l'utilisateur se traduit donc par une tendance à l'entraînement en rotation dans le même sens de l'appendice **17**, avec pour conséquence une rupture de la zone de moindre résistance **16**.

Simultanément, l'action de dévissage portée sur la capsule **11** fait coopérer les filets **7** et **8** qui génèrent un déplacement de l'embout **9** dans le sens axial selon la flèche **f**_{**1**}. En raison de la rotation relative entravée, entre l'embout **9** et l'appendice **17**, le déplacement même minime de l'embout **9** dans le sens de la flèche **f**_{**1**} contribue, en combinaison avec l'action précédente, à provoquer la rupture de l'opercule **15** le long de la zone de moindre résistance **16**.

Ainsi et sans qu'une autre action soit à conduire par l'utilisateur, la première tentative de dévissage et d'ouverture du bouchon-verseur selon l'invention provoque la rupture de l'opercule **15** qui reste associé à l'appendice **17** lui-même lié par les moyens **23** à l'embout **9**.

L'utilisateur est renseigné lors d'une première ouverture sur le caractère d'inviolabilité, en raison de la perception tactile qu'il percoit nécessairement par l'exigence d'un effort de rotation supérieure à la normale pour provoquer, par les deux actions ci-dessus, la rupture de la zone **16**.

La capsule **11** peut ensuite être dévissée pour ouvrir totalement le col **3**, comme illustré par la figure **4** et permettre le vidage partiel du récipient **2**.

Lors de la fermeture ultérieure, le vissage de l'embout **9** s'effectue par coopération du filet **8** avec le filet **7**, jusqu'à amener la lèvre **6** à l'intérieur du logement **14** en coopération avec le rebord **13** et la face interne **10**, pour assurer la fermeture étanche du col **3** à l'intérieur duquel l'opercule **15** a été replacé.

Les moyens, selon l'invention, permettent de réaliser en une seule opération de moulage en une même matière, d'une part, le col **3** et d'autre part, la capsule **11** qui peuvent être montés, comme dit précédemment, pour assurer une fermeture étanche avec témoignage d'inviolabilité perçu par l'utilisateur lors de la première ouverture.

L'effort supplémentaire de dévissage nécessité pour la rupture de la zone **16** n'implique pas, pour l'utilisateur, une dépense physique, importante, étant donné qu'il se développe à partir d'une capsule **11** de grand diamètre et que l'entraînement en rotation est transformé par les moyens **18** et les moyens **23**, en une double action de déformation tournante dans le plan et de déplacement axial qui, en combinaison, provoquent la déchirure de la zone **16** qui peut être réalisée avec une épaisseur telle qu'elle garantit dans tous les cas l'existence d'une barrière étanche entre le milieu ambiant et le volume interne du récipient **2**.

La figure **5** montre une variante de réalisation dans laquelle les moyens **23** de liaison axiale entre l'appendice **17** et l'embout **9** sont constitués par, au moins, une nervure **26** continue ou discontinue, à section droite transversale asymétrique, formée en saillie par exemple par la face périphérique extérieure de l'appendice **17**, pour coopérer avec une conformation complémentaire ou gorge **27** présentée par exemple par la face périphérique intérieure de l'embout **9**.

La conformation en section droite transversale de la nervure **26** et de la conformation **27**, est choisie pour qu'après emboîtement relatif lors du premier montage de la capsule **11** sur le col **3**, une liaison axiale soit établie pour s'opposer au déplacement relatif dans le sens de la flèche **f**_{**1**} de l'embout **9**, par rapport à l'appendice **17**.

Bien que cela ne soit pas représenté, il doit être considéré que la nervure continue ou discontinue **26** pourrait être aussi indifféremment formée en saillie par la paroi périphérique intérieure de l'embout **9**.

L'emplacement relatif de la nervure **26** et de la conformation **27** peut être choisi de différentes façons sur toute la hauteur utile de l'appendice **17**, en fonction des conditions de fabrication retenues.

L'invention n'est pas limitée aux exemples décrits et représentés car diverses modifications peuvent y être apportées sans sortir de son cadre. tel que défini par les revendications.

## Revendications

1. Bouchon-verseur à opercule d'inviolabilité, du type comprenant, à partir d'une base (1) de liaison avec un récipient (2), un col tubulaire (3) auquel peut être adapté un capuchon de fermeture (11) à vis, le col étant obturé intérieurement par un opercule (15) qui est lié audit col par une zone (16) de moindre résistance et sur lequel un appendice (17) cylindrique s'élève de façon centrée à l'intérieur du col, le capuchon étant prévu pour coopérer, en position de fermeture, avec le col pour assurer la fermeture de ce dernier et comportant un embout (9) tubulaire axial engageable sur l'appendice, caractérisé en ce que ledit embout (9) est conçu pour coopérer avec le col par des moyens de vissage (8, 7) et que des moyens (18) sont prévus pour lier angulairement l'embout (9) et l'appendice (17) dans le sens de dévissage après un premier montage par vissage du capuchon sur le col.

2. Bouchon-verseur selon la revendication **1**, caractérisé en ce que les moyens **(18)** pour lier angulairement l'embout et l'appendice sont associés à des moyens de liaison axiale **(23)**.

3. Bouchon-verseur selon la revendication **1** ou **2**, caractérisé en ce que les moyens pour lier angulairement l'embout et l'appendice sont constitués par des crans **(18, 22)** du type en dents de loup asymétriques.

4. Bouchon-verseur selon la revendication **3**, caractérisé en ce que les crans sont formés de façon complémentaire par le dessus de l'appendice et par le fond **(21)** de l'embout.

5. Bouchon-verseur selon la revendication **3**, caractérisé en ce que les crans sont formés de façon complémentaire par la paroi périphérique extérieure de l'appendice et par la paroi périphérique intérieure de l'embout.

6. Bouchon-verseur selon la revendication **2**, caractérisé en ce que les moyens de liaison axiale sont constitués par des filets hélicoïdaux **(24, 25)** présentés respectivement par les parois périphériques intérieure de l'embout et extérieure de l'appendice.

7. Bouchon-verseur selon la revendication **2**, caractérisé en ce que les moyens de liaison axiale sont constitués par une nervure périphérique **(26)** à section droite, transversale, asymétrique, présentée, soit par la face interne de l'embout, soit par la face externe de l'appendice et apte à coopérer avec une conformation complémentaire **(27)** de l'appendice ou de l'embout.

8. Bouchon-verseur selon la revendication **1**, caractérisé en ce que l'embout est formé par la face inférieure **(10)** d'une capsule **(11)** présentant aussi un rebord **(13)** coaxial à l'embout et apte à emboîter le col.

9. Bouchon-verseur selon la revendication **1** ou **8**, caractérisé en ce que le col est prolongé par une partie supérieure **(5)** épanouie formant une lèvre extérieure de coopération avec la face inférieure et avec le rebord de la capsule **(11)**.

10. Bouchon-verseur selon la revendication **1**, caractérisé en ce que l'opercule est formé sensiblement dans le plan de la base du col qui est réuni à la base de liaison par un soufflet **(4)**.

## Claims

1. Pouring stopper with tamper-evident disc, of the type comprising, starting from a base (1) for attaching it to a container (2), a tubular neck (3) to which a screw cap (11) can be fitted, the neck being sealed internally by a disc (15) which is connected to the said neck by a weaker region (16) and from which a cylindrical appendage (17) extends upwards so that it is centered inside the neck, the cap being designed to interact, when closed, with the neck in order to close the latter and comprising an axial tubular adapter piece (9) that can be engaged over the appendage, characterized in that the said adapter piece (9) is designed to interact with the neck via screwing means (8, 7) and in that means (18) are provided for angularly attaching the adapter piece (9) and the appendage (17) in the direction of unscrewing once the cap has initially been screwed onto the neck.

2. Pouring stopper according to Claim 1, characterized in that the means (18) for angularly attaching the adapter piece and the appendage are associated with means of axial connection (23).

3. Pouring stopper according to Claim 1 or 2, characterized in that the means for angularly connecting the adapter piece and the appendage consist of notched portions (18, 22) of the asymmetric serration type.

4. Pouring stopper according to Claim 3, characterized in that the notched parts are formed so that they compliment one another on the top of the appendage and on the closed end face (21) of the adapter piece.

5. Pouring stopper according to Claim 3, characterized in that the notched portions are formed so that they compliment one another on the outer peripheral wall of the appendage and on the inner peripheral wall of the adapter piece.

6. Pouring stopper according to Claim 2, characterized in that the means of axial connection consist of helical screw threads (24, 25) exhibited respectively by the inner peripheral wall of the adapter piece and the outer peripheral wall of the appendage.

7. Pouring stopper according to Claim 2, characterized in that the means of axial connection consist of a peripheral rib (26) with an asymmetric cross section exhibited either by the internal face of the adapter piece or by the external face of the appendage and able to interact with a complimentary shape (27) of the appendage or of the adapter piece.

8. Pouring stopper according to Claim 1, characterized in that the adapter piece is formed by the lower face (10) of a lid (11) which also has a rim (13) coaxial with the adapter piece and which fits round the outside of the neck.

9. Pouring stopper according to Claim 1 or 8, characterized in that the neck is extended by a flared-out upper part (5) forming an outer lip that interacts with the lower face and with the rim of the lid (11).

10. Pouring stopper according to Claim 1, characterized in that the disc is formed more or less in the plane of the base of the neck which is connected to the connecting base by a bellows (4).

## Patentansprüche

1. Einen Ausgießer aufweisender Verschluß mit Garantieverschlußdeckel, der, ausgehend von einem Basisteil (1) zur Verbindung mit einem Behälter (2), einen rohrförmigen Hals (3) aufweist, auf den eine Schraubverschlußkappe (11) aufsetzbar ist, wobei der Hals innen durch einen Verschlußdeckel (15) verschlossen ist, der mit dem Hals über einen Bereich (16) verminderter Festigkeit verbunden ist und auf dem ein innerhalb des Halses zentrisch nach oben ragender zylindrischer Fortsatz (17) angeordnet ist, wobei die Verschlußkappe dazu eingerichtet ist in der Schliessstellung mit dem Hals unter Verschluß desselben zusammen zu wirken und einen axial auf den Fortsatz aufsetzbaren Rohrstutzen (9) aufweist, dadurch gekennzeichnet, dass der Stutzen (9) derart ausgebildet ist, dass er mit dem Hals über Schraubmittel (8, 7) zusammenwirkt und daß Mittel (18) vorgesehen sind, um den Stutzen (9) und den Fortsatz (17), nach dem erstmaligen Zusammenfügen durch Aufschrauben der Verschlußkappe auf den Hals, im Abschraubsinn drehfest miteinander zu verbinden.

2. Einen Ausgießer aufweisender Verschluß nach Anspruch 1, dadurch gekennzeichnet, dass die Mittel (19 zur drehfesten Verbindung des Stutzens und des Fortsatzes axialen Verbindungsmitteln (23) zugeordnet sind.

3. Einen Ausgießer aufweisender Verschluß nach Anspruch 1 oder 2, dadurch gekennzeichnet, dass die Mittel zur drehfesten Verbindung des Stutzens und des Fortsatzes durch Rasten (18, 22) mit asymetrischen Sperrzähnen gebildet sind.

4. Einen Ausgießer aufweisender Verschluß nach Anspruch 3, dadurch gekennzeichnet, dass die Rasten komplementär zueinander auf der Stirnseite des Fortsatzes und am Boden (21) des Stutzens ausgebildet sind.

5. Einen Ausgießer aufweisender Verschluß nach Anspruch 3, dadurch gekennzeichnet, dass die Rasten komplementär zueinander an der äußeren Umfangswand des Fortsatzes und der inneren Umfangswand des Stutzens ausgebildet sind.

6. Einen Ausgießer aufweisender Verschluß nach Anspruch 2, dadurch gekennzeichnet, dass die Mittel zur axialen Verbindung durch Schraubgewindegänge (24, 25) gebildet sind, die auf der Innenumfangswand des Stutzens und der Außenumfangswand des Fortsatzes ausgebildet sind.

7. Einen Ausgießer aufweisender Verschluß nach Anspruch 2, dadurch gekennzeichnet, dass die Mittel zur axialen Verbindung durch eine im geradlinig winklige, querverlaufenden asymetrische Umfangsrippe (26) gebildet sind, die entweder auf der Innenseite des Stutzens oder auf der Außenseite des Fortsatzes angeordnet und dazu eingerichtet ist, mit einer komplementären Gestaltung (27) des Fortsatzes bzw. des Stutzens zusammenzuwirken.

8. Einen Ausgießer aufweisender Verschluß nach Anspruch 1, dadurch gekennzeichnet, dass der Stutzen auf der Innenseite (10) einer Verschlußkappe (11) ausgebildet ist, die außerdem eine zu dem Stutzen koaxiale Randleiste (13) aufweist, die den Hals übergreifen kann.

9. Einen Ausgießer aufweisender Verschluß nach Anspruch 1 oder 8, dadurch gekennzeichnet, dass der Hals durch ein trompetenförmiges Oberteil (5) verlängert ist, das eine zum Zusammenwirken mit der Innenseite und mit der Randleiste der Verschlußkappe (11) eingerichtete äußere Lippe bildet.

10. Einen Ausgießer aufweisender Verschluß nach Anspruch 1, dadurch gekennzeichnet, dass der Verschlußdeckel im Wesentlichen in der Ebene der Basis des Halses ausgebildet ist, der über einen Balg (4) mit dem Verbindungsbasisteil verbunden ist.
